# EUROPÄISCHE PATENTSCHRIFT

(11) **EP 1 957 860 B1**
(45) Veröffentlichungstag und Bekanntmachung des Hinweises auf die Patenterteilung: **15.12.2010**
(21) Anmeldenummer: 06792418.3
(22) Anmeldetag: 11.10.2006
(51) Int. Cl.: F21V 17/16

(54) **LEUCHTE MIT VERSCHLUSSELEMENTEN ZWISCHEN EINEM WANNENFÖRMIGEN GEHÄUSE UND EINER ABDECKUNG**
LUMINAIRE HAVING CLOSURE ELEMENTS BETWEEN A TROUGH-SHAPED HOUSING AND A COVER
LUMINAIRE POURVU D'ELEMENTS DE FERMETURE ENTRE UN BOITIER EN FORME DE CUVETTE ET UN COUVERCLE

(30) Priorität: 09.12.2005 DE 102005058959
(43) Veröffentlichungstag der Anmeldung: 20.08.2008
(62) Teilanmeldung aus: 09177016.4
(73) Patentinhaber: Zumtobel Lighting GmbH, 6850 Dornbirn (AT)
(72) Erfinder: GADNER, Wolfgang, A-6912 Hörbranz (AT)
(74) Vertreter: Thun, Clemens
(86) Internationale Anmeldenummer: PCT/EP2006/009824
(87) Internationale Veröffentlichungsnummer: WO 2007/065497

(56) Entgegenhaltungen:
- EP-A- 0 947 766

## Beschreibung

Die Erfindung betrifft eine Leuchte gemäß dem Oberbegriff des Anspruchs 1.

Eine Leuchte dieser Art ist mit einem aus zwei Teilen bestehenden Gehäuse ausgebildet, von denen der eine Teil ein wannenförmiges Gehäuse ist, das Befestigungselemente zum Befestigen an einem Träger, z. B. einer Wand oder einer Decke, aufweist, und der andere Teil durch eine wenigstens teilweise transparente Abdeckung gebildet ist, die durch Verschlußelemente mit dem wannenförmigen Gehäuse lösbar verbunden ist. In dem durch das wannenförmige Gehäuse und die Abdeckung gebildeten Leuchtengehäuse ist eine Lampe mechanisch und elektrisch anschließbar , deren im Betrieb abgestrahltes Licht durch die transparente Abdeckung zur Raumbeleuchtung abstrahlt.

Eine Leuchte dieser Art ist z. B. in der EP 0 785 391 A1 beschrieben. Bei dieser vorbekannten Leuchte dienen zum Befestigen der Abdeckung am wannenförmigen Gehäuse prinzipiell C-förmige Verschlußelemente, die als separate Bauteile ausgebildet sind, und von denen der eine Endbereich der C-Form mit einem Arretierschenkel in eine taschenförmige Hinterschneidung am wannenförmigen Gehäuse eingreift, sich über die Teilungsfuge zwischen dem wannenförmigen Gehäuse und der Abdeckung hinaus erstreckt und mit seinem anderen Endbereich der C-Form einen Rand der Abdeckung mit einer gewissen Zugspannung hintergreift und dadurch das wannenförmige Gehäuse und die Abdeckung mit einer gewissen elastischen Klemmspannung zusammendrückt. Die Ausbildung der Verschlußelemente als separate Bauteile erleichtert zwar deren Herstellung, insbesondere im Hinblick auf deren komplizierte Konstruktion, jedoch ist dadurch der Nachteil gegeben, dass die Verschlußelemente zum einen als separate Bauteile bereitgestellt und gehandhabt werden müssen und zum anderen verlorengehen können.

Ein anderer Nachteil der vorbekannten Leuchte ist durch die komplizierte Konstruktion der Verschlußelemente, insbesondere in deren in die taschenförmigen Hinterschneidenungen des wannenförmigen Gehäuses einfassenden Endbereichen vorgegeben. In diesem Endbereich ist nämlich bei der bekannten Leuchte ein Arretierschenkel angeordnet, der sich schräg in die Montagerichtung in der taschenförmigen Hinterschneidung erstreckt, in der der zugehörige Endbereich der C-Form das wannenförmige Gehäuse hintergreift. Aufgrund dieser Schrägerstreckung des Arretierschenkels bedarf es einer besonderen Formgebung, um den Arretierschenkel in die taschenförmige Hinterschneidung einschieben zu können. Außerdem besteht die Gefahr, dass der Arretierschenkel über seinen Totpunkt hinaus überdrückt wird.

Aus der EP 0 947 766 A2 ist eine Leuchte mit einer transparenten Abdeckung bekannt, die durch Verschlusselemente am Gehäuse gehalten wird. Die Verschlusselemente greifen dabei mit einem Endbereich in eine Ausnehmung am Gehäuse ein und hintergreifen mit dem anderen Endbereich die Abdeckung.

Der Erfindung liegt die Aufgabe zugrunde, eine Leuchte der eingangs angegebenen Art bezüglich der Sicherung des Endbereichs in der Tasche zu verbessern und zu vereinfachen. Dabei ist nicht nur angestrebt, eine geringe Anzahl der Bauteile zu gewährleisten, sondern auch einfache Formgebungen zu finden, die eine kostengünstige Herstellung, Montage, Unverlierbarkeit der Verschlußelemente und/oder die Herstellung aus einem Duroplast erleichtern bzw. ermöglichen.

Diese Aufgabe wird durch die Merkmale des Anspruchs 1 gelöst. Vorteilhafte Weiterbildungen der Erfindung sind in zugehörigen Unteransprüchen beschrieben. Bei der erfindungsgemäßen Leuchte ist der Endbereich so geformt, dass er mit den beiden Wandbereichen eine Dreipunkt-Anlage bildet. Hierdurch ist eine stabile Positionierung des Endbereichs in der Tasche gewährleistet, die unter Berücksichtigung der gegen die Wandbereiche der Tasche wirksamen Klemmwirkung einen stabilen Sitz des Endbereichs in der Tasche ermöglicht und aufgrund der Klemmwirkung und des daraus resultierenden Reibschlusses die angestrebte Sicherung des Endbereichs in der Tasche ebenfalls gewährleistet. Aufgrund der seitlichen Ausnehmung läßt sich die in ihrer entspannten Stellung größer als die Taschenbreite ausgebildete Ausformung beim Einschieben in die Tasche elastisch zusammendrücken, so dass eine handhabungsfreundliche Montage durch Einschieben in die Tasche erreicht wird. Dabei ergibt eine winkelförmige Ausnehmung mit zwei einen Abstand voneinander aufweisenden Fußpunkten, an denen der Endbereich am einen Wandbereich der Tasche anliegt und einem dazwischen angeordneten Scheitelpunkt, an dem der Endbereich am gegenüberliegenden Wandbereich der Tasche anliegt, eine einfache Formgebung, die vorzugsweise durch winkelförmige Schenkel gebildet ist. Es ist im übrigen vorteilhaft, im Bereich der Dreipunkt-Anlagestellen Schrägen oder Rundungen vorzusehen, so dass beim Einschieben und beim Ausschieben diese Schrägen oder Rundungen ein selbsttätiges Einschieben unter seitlicher Komprimierung des Endbereichs ermöglichen.

Wenn die Ausformung nach außen bzw. zum übrigen Längsbereich des Verschlußelementes hin gerichtet ist, ergibt sich eine einfache Konstruktion, da der Übergang zwischen der ersten Anlagestelle und dem übrigen Bereich einfach gestaltet werden kann.

Weiterbildungsmerkmale der Erfindung führen zu einer weiteren Verbesserung von kleinen und sicher funktionierenden Konstruktionen.

Nachfolgend werden vorteilhafte Ausgestaltungen der Erfindung und durch sie erzielbare Vorteile anhand von Ausführungsbeispielen näher erläutert. Es zeigt
- Fig. 1: eine erfindungsgemäße Leuchte in perspektivischer Unteransicht;
- Fig. 2: die linke Hälfte der Leuchte im vertikalen Querschnitt und in vergrößerter Darstellung;
- Fig. 3: einen oberen Verschlußbereich der Leuchte mit einem erfindungsgemäßen Verschlußelement im Querschnitt in abgewandelter Ausgestaltung und in vergrößerter Darstellung;
- Fig. 4: das Verschlußelement in perspektivischer Innenansicht;
- Fig. 5: ein erfindungsgemäßes Verschlußelement in weiter abgewandelter Ausgestaltung in perspektivischer Seitenansicht;
- Fig. 6: das Verschlußelement gemäß Fig. 5 in seiner Montagestellung;
- Fig. 7: ein erfindungsgemäßes Verschlußelement in weiter abgewandelter Ausgestaltung in perspektivischer Seitenansicht;
- Fig. 8: das Verschlußelement nach Fig. 7 in seiner Montagestellung.

Die Hauptteile der in Fig. 1 in ihrer Gesamtheit mit 1 bezeichneten Leuchte sind ein wannenförmiges Gehäuse 2, ein damit durch eine Mehrzahl auf dem Umfang verteilt angeordneten Verschlußvorrichtungen 3 lösbar verbundene Abdeckung 4 und eine im Hohlraum 5 zwischen dem wannenförmigen Gehäuse 2 und der Abdeckung 4 angeordnete Lampe 6, die an wenigstens ein mechanisches und elektrisches Anschlußelement angeschlossen und gehalten ist.

Beim Ausführungsbeispiel handelt es sich um eine Feuchtraumleuchte, die diesbezüglich besondere Schutzanforderungen verfüllt, z. B. gegen das Eindringen von Spritzwasser u. a. im Bereich der Teilungsfuge 7 zwischen dem wannenförmigen Gehäuse 2 und der Abdeckung 4, spritzwassergeschützt ist. Dieser Schutz kann im Bereich der Teilungsfuge 7 durch kammartig ineinandergreifende und sich in die Umfangsrichtung umlaufend erstreckende Stege 8a, 8b, 8c gebildet sein, die ein Labyrinth bilden, das dem Eindringen von Spritzwasser einen Schutz bietet.

Beim Ausführungsbeispiel verzweigt sich die wannenförmige Gehäusewand 2a in deren freien Randbereich zu zwei Wandstegen 8a, 8b, die einen Querabstand voneinander aufweisen, der größer ist als ein zwischen die Wandstege 8a, 8b mit einem Querabstand einfassender Wandsteg 8c, der quer zur Teilungsfuge 7 von der z. B. entgegengesetzt wannenförmig oder domförmig geformten Abdeckungswand 4a absteht.

Die Teilungsfuge 7 ist vorzugsweise zusätzlich zum Labyrinth durch eine Ringdichtung abgedichtet, die einen Dichtring D aufweist, der z. B. im Grund der zwischen den Wandstegen 8a, 8b vorhandenen umlaufenden Nut 2b angeordnet ist, und gegen den der Wandsteg 8c drückt. Der Dichtring D besteht aus weichem Material, z. B. aus einem Schaumband.

Der äußere Wandsteg 8a der Gehäusewand 2a ist Teil einer Verbreiterungsstufe 9 im freien Randbereich der Gehäusewand 2a.

Die Gehäusewand 2a weist an ihrer einem Träger, z. B. einer Decke oder Wand eines Raumes, zugewandten Anlageseite 11 Befestigungselemente 12 auf, die der Befestigung am Träger dienen. Beim Ausführungsbeispiel weist die Leuchte 1 eine längliche und sich gerade erstreckende Form auf, deren Länge L1 ein Vielfaches ihrer Breite B beträgt. Entsprechend sind auch das wannenförmige Gehäuse 2 und die Abdeckung 4 geformt. Diese besteht wenigstens in ihrem dem Gehäuse 2 abgewandten Dombereich oder beim Ausführungsbeispiel insgesamt aus einem transparenten Material, z. B. Glas oder Kunststoff, durch das hindurch das Licht der Lampe 6 in der Hauptabstrahlrichtung S aber auch zu den Seiten hin abstrahlt. Das Gehäuse 2 besteht aus Kunststoff, insbesondere aus einem Duroplast.

Die Mehrzahl der vorhandenen Verschlußvorrichtungen 3 sind einander gleich bzw. auf beiden Seiten spiegelbildlich zueinander angeordnet und ausgebildet. Deshalb reicht es aus, wenn im Folgenden jeweils nur eine Verschlußvorrichtung 3 der verschiedenen Ausführungsbeispiele beschrieben wird.

Bei allen Ausführungsbeispielen weist die Verschlußvorrichtung 3 ein Verschlußelement 3a in einer prinzipiell C-förmigen Längs-Querschnittsform auf, dessen Endbereiche mit 3b, 3c bezeichnet sind, das mit seinem oberen Endbereich 3b das wannenförmige Gehäuse 2 hintergreift und gleichzeitig in eine Ausnehmung, insbesondere eine Tasche 13, im Gehäuse 2 eingreift, die zur der Teilungsfuge 7 abgewandten Seite hin offen ist, und mit zwei einander gegenüberliegenden Taschenwänden 13a, 13b, die sich etwa parallel zur Längsmittelebene 15 erstrecken, an die Größe des Endbereichs 3b mit Bewegungsspiel angepaßt ist. Die Ausnehmung bzw. Tasche 13 kann sich in der Längsrichtung der Leuchte 1 jeweils nur auf einen Abschnitt oder durchgehend erstrecken.

Das Verschlußelement 3a erstreckt sich vom Endbereich 3b im wesentlichen in einer an die zugehörige Außenform des Gehäuses 2 angepaßten Form außen am Leuchtengehäuse zur Abdeckung 4 hin, wobei es sich über die Teilungsfuge 7 hinaus erstreckt und mit dem zugehörigen Endbereich 3c eine Verbreiterungsstufe 10 an der Abdeckung 4 hintergreift, gegebenenfalls in eine daran ausgebildete Ausnehmung 10a einrastet. Letzteres erfolgt mit einem sich winkelförmig oder gekrümmt nach innen erstreckenden, den Endbereich 3c bildenden Hintergreifschenkel 3d, der durch eine Sicherungsvorrichtung 14 in seiner Hintergreifstellung gesichert ist.

Die Sicherungsvorrichtung 14 kann dadurch gebildet sein, dass der Hintergreifschenkel 3d bezüglich der sich quer bzw. rechtwinklig zur Teilungsfuge 7 erstreckenden Längsmittelebene 15 der Leuchte 1 schräg nach innen elastisch gegen die Verbreiterungsschulter 10 vorgespannt ist, so dass diese Spannung ihn nach innen und nicht nach außen zieht. Dies wird dadurch erreicht, dass der Hintergriff des Endbereichs 3c in einem Abstand a von der Längsmittelebene 15 angeordnet ist, der größer ist als der Abstand b des Hintergriffs des Endbereichs 3b von der Längsmittelebene 15. Hierdurch ergibt sich aufgrund der im elastisch aufgebogenen Zustand mit einer elastischen Spannung an der Verbreiterungsstufe 10 anliegende Hintergreifschenkel 3d eine Spannkraft 16, deren Wirkrichtung einen spitzen Winkel W1 mit der Längsmittelebene 15 einschließt. Diese Spannkraft kann durch eine elastische Aufbiegung des Endbereichs 3b und/oder des Endbereichs 3c und/oder der der Verbreiterungsstufe 9 bezüglich der Stufenform folgenden und ausgebogenen Form des Verschlußelements 3a beruhen.

Das Verschlußelement 3a ist durch einen sich über seine gesamte Länge flach erstreckenden Steg 3e gebildet, dessen Dicke mit d bezeichnet ist.

Der hakenförmig zum freien Endbereich 3c hin abstehende Endbereich 3b des Verschlußelements 3a ist durch eine Arretiervorrichtung 17 in der Tasche 13 gegen ein ungewolltes Herausziehen und somit Lösen arretiert. Für eine solche Arretierung gibt es mehrere Ausführungsbeispiele.

Beim Ausführungsbeispiel nach Fig. 2 ist der Endbereich 3b durch wenigstens eine wellenförmige quer zur Mittelachse 13c der Tasche 13 und vorzugsweise nach außen gerichtete Ausformung 18 des den Endbereich 3b bildenden Stegabschnitts 3f realisiert. Dabei kann die Ausformung 18 mit zwei Winkelschenkeln 18a, 18b gebildet sein, die einen Winkel W2 einschließen, der vorzugsweise stumpf ist. Im entspannten bzw. demontierten Zustand des Endbereichs 3b ist die quer zur Tasche 13 gerichtete Abmessung der Ausformung 18 größer als die zugehörige Querabmessung c der Tasche 13. Das nicht dargestellte Übermaß und die Biegefestigkeit des die Ausformung 18 bildenden Stegabschnitts 3f bzw. der Winkelschenkel 18a, 18b sind so groß, dass die Ausformung 18 beim Einstecken bzw. Montieren des Endbereichs 3b in die Tasche 13 durch eine manuell handhabungsfreundlich aufbringbare und in die Tasche 13 hineingerichtete Druckkraft elastisch zusammendrückbar ist, wobei in der eingeschobenen Stellung des Endbereichs 3b die Ausformung 18 an drei Fuß- und Scheitelpunkten bzw. - linien 22a, 22b, 22c an den einander gegenüberliegenden Wänden 13a, 13b der Tasche 13 mit elastischer Spreizkraft P1, P2, P3 anliegen, nämlich bei 22a und 22c am Anfang und am freien Ende der Ausformung 18 und bei 22b im Bereich des Scheitels der Ausformung 18, der sich im Hinblick auf die durch die elastische Rückfederung der Ausformung 18 erzeugte und gegen die Wände der Tasche 13 wirksame Klemmkraft der Dreipunkt-Anlage sich zwischen den Anlagestellen 22a, 22c befindet. Es ist zur Erleichterung des Einschiebens des freien Winkelschenkels 18b vorteilhaft, die Übergänge der Ausformung 18 bzw. der Winkelschenkel 18a, 18b gerundet auszubilden. Hierdurch gleitet der ausgeformte Stegabschnitt 3f beim Eindrücken und Herausziehen in bzw. aus der Tasche 13 vorteilhaft an deren Wänden 13a, 13b, wodurch sich die erforderliche Eindrückkraft gering halten läßt. Die Rundung am freien Ende des Winkelschenkels 18b kann durch eine gerundete Ausbiegung mit einem Schenkelstumpf 18c gebildet sein.

Die Ausgestaltungen der Verschlußelemente 3a und des Gehäuses 2, zeichnen sich durch einfache Formgebungen aus, die sich auch für eine Herstellung aus einem Duroplast eignen.

Beim Ausführungsbeispiel nach Fig. 3 und 4, bei dem gleiche oder vergleichbare Teile mit gleichen Bezugszeichen versehen sind, ist der Endbereich 3b des Verschlußelements 3a gegebenenfalls zusätzlich zur vorbeschriebenen Arretierung durch wenigstens einen Arretierschenkel 17a in der Tasche 13 arretiert, der vom Endbereich 3b seitlich absteht, elastisch aus- und einfederbar ist sowie einen stumpfen Winkel W3 mit dem Endbereich 3b bzw. dessen Längsmittelachse 3g einschließt, der zum freien Ende des Endbereichs 3b und somit auch zum Grund der Tasche 13 hin offen ist. Beim Ausführungsbeispiel beträgt der Winkel W3 etwa 92° bis etwa 100°, wobei die Länge L2 des Arretierschenkels 17a so lang bemessen ist, dass er beim Einschieben des Endbereichs 3b in die Tasche 13 an der ihm gegenüberliegenden Seitenwand 13a einfedert und somit mit einer Ausfederspannung an der Seitenwand 13a anliegt. Bei dieser Ausgestaltung übt der Arretierschenkel 17a eine Sperrwirkung gegen ein Herausziehen des Endbereichs 3b aus der Tasche 13 aus, die dadurch vorgegeben ist, dass der Arretierschenkel 17a beim Herausziehen des Endbereichs 3b aufgrund der Haftreibung an der Seitenwand 13a weiter ausgebogen wird und dadurch die Herausziehbewegung sperrt. Diese Sperrwirkung ist besonders gut, wenn das freie Ende des Arretierschenkels 17a mit einer Anlagekante 17b an der Seitenwand 13a anliegt, die die Haftreibung vergrößert und die Sperrwirkung verstärkt.

Der Arretierschenkel 17a kann sich bezüglich seiner parallel zur Teilungsfuge erstreckenden Breite c über die gesamte Breite^{e} des VerschluBstegs 3f oder nur über einen Teil dieser Breite^{e} erstrecken. Es können auch mehrere Arretierschenkel 17a in der Breiten- und/oder Längsrichtung des Verschlußelements 3a angeordnet sein, z. B. zwei Stück Arretierschenkel 17a, die sich z. B. an den einander gegenüberliegenden Rändern des Endbereichs 3b bzw. Stegs 3f befinden (Fig. 4).

Das Verschlußelement 3a kann auch aus Metall, insbesondere korrosionsfestem Metall wie rostfreier Stahl oder Federstahl, oder Kunststoff bestehen. Bei allen Ausgestaltungen ist es vorteilhaft, den Arretierschenkel 17a einteilig am Endbereich 3b auszubilden. Dies kann bei einem aus Kunststoff bestehenden Verschlußelement 3a durch Spritzgießen oder bei einem aus Metall bestehenden Verschlußelement 3a durch ein Ausbiegen einer den Arretierschenkel 17a bildenden Zunge erfolgen, die z. B. vom übrigen Teil des Endbereichs 3b jeweils durch einen Freischnitt 3h freigeschnitten ist.

Bei dem Endbereich 3b kann es sich um einen sich gerade in die Tasche 13 hineinerstreckenden Abschnitt des Verschlußelements 3a handeln. Wenn der Endbereich 3b gemäß dem Ausführungsbeispiel nach Fig. 2 bis 4 durch die wellenförmige Ausformung 18 gebildet ist, ist es vorteilhaft, den wenigstens einen Arretierschenkel 17a an einem der beiden Winkelschenkel 18a, 18b anzuordnen, z. B. in deren Scheitelbereich, wie es die Ausführungsbeispiele gemäß Fig. 3 und 4 zeigen.

Wesentlich ist, dass der Endbereich 3b beim Vorhandensein eines Arretierschenkels 17a an der dem freien Ende des Arretierschenkels 17a gegenüberliegenden Seite, z. B. an der der Seitenwand 13a gegenüberliegenden Seitenwand 13b der Tasche 13, abgestützt ist.

Wenn es sich bei dem wannenförmiges Gehäuse 2 um ein Kunststoffspritzteil handelt, ist es aus Entformungsgründen erforderlich, die einander gegenüberliegenden Seitenwände 13a, 13b zur Öffnung der Tasche 13 hin etwas divergent auszubilden. Diese Divergenz ist vernachlässigbar gering, und deshalb wird sie im vorliegenden Zusammenhang mit der selbsttätig wirkenden Sperrwirkung des Arretierschenkels 17a nicht näher beschrieben.

Die Ausführungsbeispiele gemäß Fig. 5 und 6 zeigen beispielhaft einen oder mehrere übereinander angeordnete Arretierschenkel 17a, die sich z. B. über die gesamte Breite^{e} des Verschlußelements 3a bzw. Endbereichs 3b erstrecken. Eine solche Ausgestaltung eignet sich besonders gut für Verschlußelemente 3a, die aus Kunststoff bestehen, wobei der oder die Arretierschenkel 17a beim Spritzvorgang einteilig angeformt werden können.

Beim Ausführungsbeispiel nach Fig. 5 ist bzw. sind an einem sich in Form eines etwa gerade erstreckenden Steges 3f, der am ihm zugewandten Wandbereich 13b vorzugsweise im wesentlichen flächig anliegt, eine oder mehrere Arretierschenkel 17a angeordnet, die einen konvergenten, z.B. keilförmigen Querschnitt aufweisen. Dabei ist die über die Dicke des Stegs 3f gemessene wirksame Länge des wenigstens einen Arretierschenkels 17a etwas größer als die Breite c der Tasche 13, so dass jeweils im eingeschobenen Zustand der Arretierschenkel 17a geringfügig nach oben elastisch ausbiegt und aufgrund seiner Anlage am Wandbereich 13a beim Herausziehen des Endbereichs 3b die angestrebte Sperrwirkung ausübt, die sich aufgrund des Reibschlusses zwischen dem Wandbereich 13a und dem Ende des Arretierschenkels 17a ergibt.

Eine ähnliche Ausgestaltung ist auch in Fig. 7 und 8 dargestellt, jedoch mit dem Unterschied, dass der wenigstens eine Arretierschenkel 17a zwar elastisch einschwenkbar sein kann, jedoch nicht muß, was dann der Fall ist, wenn er durch ein dünnes Filmscharnier 21 ebenfalls mit dem sich vorzugsweise gerade erstreckenden Steg 3f verbunden ist. Bei dieser Ausgestaltung ist die sich beiderseits zum mittleren Bereich des Arretierschenkels 17a hin verbreiternde Querschnittsgröße so ausgebildet, dass beim Herausziehen des Endbereichs 3b der wenigstens eine Arretierschenkel 17a gedreht wird und dabei Aufgrund seiner exzentrischen Form die quergerichtete Klemmwirkung des Arretierschenkels 17a gegen den Wandbereich 13a herbeiführt. Hierdurch wird der Steg 3f gegen den gegenüberliegenden Wandbereich 13a gedrückt und geklemmt.

Bei den erfindungsgemäßen Ausgestaltungen ist eine Sicherung des Endbereichs 3b in der Tasche 13 gewährleistet, die ein ungewolltes Lösen und Verlorengehen des Verschlußelementes 3a verhindert. In den Fällen, in denen jedoch ein Lösen des Endbereichs 3b gewollt ist, ist es möglich, beim Ausführungsbeispiel gemäß Fig. 2 durch eine z. B. mit einem Werkzeug, aufgebrachte erhöhte Zugkraft den Endbereich 3b aus der Tasche 13 herauszuziehen. Außerdem ist es bei den Ausführungsbeispielen gemäß Fig. 3 und folgende möglich, durch ein vorzugsweise elastisches Biegen des oder der Arretierschenkel 17a in die Freigabestellung, z. B. mittels eines Werkzeugs, den Endbereich 3b aus der Tasche 13 herauszuziehen.

Es ist zwecks Abdeckung der jeweiligen Ausnehmung bzw. Tasche 13 bei allen Ausführungsbeispielen vorteilhaft, im Fußbereich des Endbereichs 3b bzw. Stegs 3f einen Abdeckschenkel 3g abstehend anzuordnen, der in der eingesteckten Stellung die Tasche 13 abdeckt.

## Patentansprüche

1. Leuchte (1) mit
- einem wannenförmigen Gehäuse (2),
- darin angeordneten Anschlüssen für eine Lampe (6),
- einer auf die Öffnung des Gehäuses (2) aufsetzbare transparente Abdeckung (4),
- und federnden Verschlußelementen (3a) zum Festhalten der Abdeckung (4) auf dem Gehäuse (2),
- wobei die Verschlußelemente (3a) jeweils mit einem Endbereich (3b) in eine Ausnehmung (13) eingreifen, die sich in einem der beiden Teile, nämlich dem Gehäuse (2) und der Abdeckung (4), befindet,
- wobei der Endbereich (3d) so ausgeformt ist, dass er sich an zwei gegenüberliegenden Wandbereichen der Ausnehmung (13) federnd unter Bildung eines Reibschlusses anlehnt,
- und wobei der andere Endbereich (3c) der Verschlußelemente (3a) so gestaltet ist, dass er das jeweils andere der beiden Teile hintergreift,
**dadurch gekennzeichnet,**
**dass** der Endbereich (3b) so geformt ist, dass er mit den beiden Wandbereichen (13a, 13b) eine Dreipunkt-Anlage bildet.

2. Leuchte nach Anspruch 1,
**dadurch gekennzeichnet,**
**dass** der Endbereich (3b) eine winkelförmige Ausformung (18) aufweist, deren Fußstellen (22a, 22c) am einen Wandbereich (13a) und deren Scheitelstelle (22b) dazwischen am gegenüberliegenden Wandbereich (13b) der Tasche (13) angeordnet sind.

3. Leuchte nach Anspruch 2,
**dadurch gekennzeichnet,**
**dass** die Ausformung (18) durch zwei seitlich und winkelförmig ausgebogene Schenkel (18a, 18b) gebildet ist, deren von ihnen eingeschlossener Winkel (W2) vorzugsweise stumpf ist.

4. Leuchte nach einem der vorherigen Ansprüche,
**dadurch gekennzeichnet,**
**dass** sich an die endseitige Anlagestelle der Dreipunkt-Anlage ein Einführungsschenkel (18c) gerundet oder schräg anschließt.

5. Leuchte nach einem der vorherigen Ansprüche,
**dadurch gekennzeichnet,**
**dass** die Ausformung (18) zur der Seite des Endbereichs (3b) gerichtet ist, die den anderen Endbereich (3c) bzw. den übrigen Längsabschnitt (3e) des Verschlußelementes (3a) zugewandt ist.

## Claims

1. A luminaire (1) having
- a trough-shaped housing (2),
- connections arranged therein for a lamp (6),
- a transparent cover (4) which can be placed on the opening of the housing (2),
- and spring locking elements (3a) for holding the cover (4) on the housing (2),
- wherein the locking elements (3a) engage in each case with an end region (3b) into a recess (13) which is located in one of the two parts, namely the housing (2) and the cover (4),
- wherein the end region (3d) is so formed that it bears in sprung manner against two oppositely lying wall regions of the recess (13) with formation of a frictional contact,
- and wherein the other end region (3c) of the locking elements (3a) is so formed that it engages behind the respective other of the two parts,
**characterised in that**
the end region (3b) is so shaped that with the two wall regions (13a, 13b) it forms a three-point bearing.

2. A luminaire according to claim 1,
**characterised in that**
the end region (3b) has an angled shaping (18), the foot positions (22a, 22c) of which are arranged on the one wall region (13a) and the vertex of which (22b) is arranged therebetween on the oppositely lying wall region (13b) of the pocket (13).

3. A luminaire according to claim 2,
**characterised in that**
the shaping (18) is formed by two limbs (18a, 18b) to the side and bent out in angled manner, the angle (W2) of which included thereby is preferably obtuse.

4. A luminaire according to one of the preceding claims,
**characterised in that**
an introduction limb (18c), rounded or oblique, adjoins the end-side bearing location of the three-point bearing.

5. A luminaire according to one of the preceding claims,
**characterised in that**
the shaping (18) is directed to the side of the end region (3b) which is towards the other end region (3c) or the remaining longitudinal section (3e) of the locking element (3a).

## Revendications

1. Luminaire (1) comprenant
- un boîtier (2) en forme de cuve,
- des branchements disposés à l'intérieur pour une lampe (6),
- un revêtement (4) transparent pouvant être posé sur l'ouverture du boîtier (2),
- et des éléments de fermeture (3a) élastiques pour le maintien du revêtement (4) sur le boîtier (2),
- les éléments de fermeture (3a) s'engageant à chaque fois avec une zone d'extrémité (3b) dans un évidement (13), qui se trouve dans l'une des deux parties, le boîtier (2) et le revêtement (4),
- la zone d'extrémité (3d) étant formée de telle sorte qu'elle s'appuie sur deux zones de paroi opposées de l'évidement (13) de façon élastique en formant une liaison à friction,
- et l'autre zone d'extrémité (3c) des éléments de fermeture (3a) étant conçue de telle sorte qu'elle saisit par l'arrière l'autre partie respective des deux parties,
**caractérisé en ce que**
la zone d'extrémité (3b) est formée de telle sorte qu'elle forme un appui en trois points avec les deux zones de paroi (13a, 13b).

2. Luminaire selon la revendication 1,
**caractérisé en ce que**
la zone d'extrémité (3b) présente une partie formée (18) en forme d'angle, dont les emplacements inférieurs (22a, 22c) sont disposés sur une zone de paroi (13a) et dont l'emplacement supérieur (22b) est disposé entre ces emplacements sur la zone de paroi (13b) opposée de la poche (13).

3. Luminaire selon la revendication 2,
**caractérisé en ce que**
la partie formée (18) est formée par deux branches (18a, 18b) pliées sur le côté et en forme d'angle, dont l'angle (W2) formé par ces branches est de préférence obtus.

4. Luminaire selon l'une quelconque des revendications précédentes,
**caractérisé en ce que**
une branche d'introduction (18c) se raccorde de façon arrondie ou en biais au point d'appui côté extrémité de l'appui en trois points.

5. Luminaire selon l'une quelconque des revendications précédentes,
**caractérisé en ce que**
la partie formée (18) est dirigée vers le côté de la zone d'extrémité (3b) qui est tournée vers l'autre zone d'extrémité (3c) ou vers la partie longitudinale (3e) restante de l'élément de fermeture (3a).
